# FASCICULE DE BREVET EUROPEEN

(11) **EP 0 991 093 B1**
(45) Date de publication et mention de la délivrance du brevet: **24.03.2004**
(21) Numéro de dépôt: 99402370.3
(22) Date de dépôt: 28.09.1999
(51) Int. Cl.: H01H 9/30

(54) **Procédé et dispositif de coupure de courant électrique**
Verfahren und Vorrichtung zur elektrischen Stromabschaltung
Method and device to interrupt electrical current

(30) Priorité: 01.10.1998 FR 9812336
(43) Date de publication de la demande: 05.04.2000
(73) Titulaire: Schneider Electric Industries SAS, 92500 Rueil-Malmaison (FR)
(72) Inventeur: Devautour, Joel, 78100 Saint Germain en Laye (FR)

(56) Documents cités:
- EP-A- 0 375 310
- GB-A- 828 865
- US-A- 4 286 301
- GREENWOOD A N ET AL: "THEORY AND APPLICATION OF THE COMMUTATION PRINCIPLE FOR HVDC CIRCUIT BREAKERS" IEEE TRANSACTIONS ON POWER APPARATUS AND SYSTEMS, vol. PAS91, no. 4, 1 juillet 1972 (1972-07-01), pages 1570-1574, XP002049258

## Description

La présente invention concerne un procédé de soufflage d'un arc électrique de coupure apparaissant entre des contacts séparables d'un appareil électrique, ces contacts étant parcourus à l'état fermé par un courant principal et donnant naissance, lors d'une ouverture sous tension, à un arc qui s'étend entre les pièces de contact et/ou des pièces conductrices adjacentes conduisant à une chambre d'extinction, l'arc étant dirigé en début d'ouverture selon une direction principale.

Elle concerne également un dispositif de coupure comprenant au moins une ligne de courant à pièces conductrices portant des contacts séparables et raccordant ces contacts à des bornes de connexion, et comprenant une chambre d'extinction d'arc associée aux contacts séparables ; les contacts sont parcourus à l'état fermé par un courant principal, tandis que leur ouverture sous tension donne naissance à un arc qui s'étend entre les contacts et/ou leurs pièces conductrices porteuses et/ou des rails conducteurs adjacents conduisant à la chambre d'extinction.

On utilise habituellement, pour chasser rapidement l'arc, des pièces conductrices d'amenée de courant de forme particulière, par exemple en J, afin d'engendrer un champ magnétique de soufflage de l'arc, et on crée un champ magnétique-supplémentaire au moyen d'un circuit magnétique auquel est associée une source de champ telle qu'un aimant. Ces pièces d'amenée de courant entraînent un encombrement et un surcoût du dispositif.

Le document GB-A-828 865 décrit un procédé de soufflage d'un arc électrique selon le préambule de la revendication 1.

L'invention a pour but d'engendrer un champ magnétique élevé de soufflage de l'arc sans nécessiter de complication des pièces conductrices d'amenée de courant

Selon le procédé de l'invention, dès l'ouverture des contacts, un courant transitoire transversal à la direction principale de l'arc est injecté dans l'un des contacts ou l'une des pièces conductrices, le courant transitoire injecté engendrant un champ magnétique local de soufflage de l'arc.

II en résulte que d'une part on peut simplifier les pièces d'amenée de courant, habituellement dimensionnées pour favoriser l'autosoufflage de l'arc, et donc réduire leur coût ; que d'autre part on peut améliorer le bilan énergétique observé au niveau des électrodes de contact.

De préférence, le courant transitoire transversal est injecté sous forme d'impulsion de courant de forte énergie dès la naissance de l'arc, le début de l'impulsion étant déterminé à partir du déplacement du contact mobile ou à partir de sa cause, et le champ magnétique de soufflage créé par le courant transitoire transversal s'ajoute au champ magnétique d'autosoufflage créé par le courant principal.

Le dispositif de l'invention est tel que l'une au moins des pièces conductrices portant les contacts séparables est reliée à une source de courant apte à injecter à la coupure un courant transitoire dans le contact ou dans la pièce conductrice qui porte le contact ou dans une pièce conductrice adjacente telle qu'un rail de guidage d'arc, les liaisons de la pièce conductrice avec la source de courant étant propres à établir pour le courant transitoire dans la zone de surface une direction d'écoulement transversale à la direction principale.

La description va être faite, en regard des dessins annexés, d'un mode de réalisation non limitatif de l'invention.

La figure 1 représente un dispositif de coupure selon l'invention en début d'ouverture avec injection de courant au niveau de l'un des contacts.

La figure 2 montre une variante du dispositif avec injection au niveau d'un rail prévu pour le déplacement d'un pied d'arc.

Le dispositif électrique illustré sur la figure 1 comprend des contacts séparables à pastilles 10,11 reliées respectivement à des bornes de connexion 12,13 par des pièces conductrices 14,15 qui portent les pastilles et d'autres éléments conducteurs tels que 16,17. Les pastilles de contact 10,11 et les pièces et éléments conducteurs définissent une ligne de courant parcourue, lorsque les contacts 10,11 sont fermés, par un courant principal d'intensité I1. Ce courant passe d'un contact à l'autre selon une direction X. Le contact 10 est fixe et le contact 11 est mobile et assujetti à un système d'ouverture 18 de tout type.

Un circuit de courant auxiliaire 20, qui comprend une source de courant impulsionnelle 21, présente des parties conductrices 22,23 qui se raccordent en 24 et 25 à la pastille de contact 10 ou de préférence à sa pièce conductrice porteuse 14. Plus les points 22 et 23 sont proches de la surface 26 du contact 10 coopérant avec la surface 27 du contact 11, plus l'effet visé est important. La source de courant est montrée assujettie au système d'ouverture 18, mais elle peut être commandée par tout dispositif électrique, magnétique, mécanique associé à la cause ou à l'effet du phénomène d'ouverture, de manière à émettre une impulsion de courant transitoire I2 à l'instant souhaité pour contribuer à l'extinction de l'arc. L'impulsion visée est à haute fréquence, c'est-à-dire qu'il peut s'agir d'une impulsion unique à front raide ou d'un train d'impulsions de haute fréquence.

Quand le système d'ouverture 18 provoque la mise en mouvement du contact 11, celui-ci se sépare du contact 10 et il apparaît entre leurs surfaces un arc A. L'impulsion de courant 12 est émise avec un front raide par la source 21 et passe dans la peau du contact 10 dans une direction Y sensiblement transversale à la direction X.

Le courant transitoire impulsionnel 12 engendre un champ magnétique B2 qui exerce sur l'arc un effort F2 entraînant un déplacement de l'arc A dans la direction Y. Dans l'exemple de la figure 1, l'arc se met en boucle comme indiqué en A', ce qui crée un champ magnétique supplémentaire B1 contribuant à chasser l'arc dans la direction Y. On comprend que l'impulsion de courant I2 déstabilise ainsi l'arc, qui est dès lors sensibilisé à l'autosoufflage produit par le courant principal I1. Les fortes densités de courant produites ont un effet thermique qui contribue à chasser plus rapidement l'arc.

Les parties conductrices 22,23 peuvent être des rails prévus pour guider le pied correspondant de l'arc vers des chambres d'extinction 28 par exemple munies d'ailettes de fractionnement.

Sur la figure 2 est représentée une variante de réalisation du dispositif, mis en oeuvre sur des rails 31,32 de guidage des pieds de l'arc de coupure A. Le circuit de courant auxiliaire 20 est raccordé en 24 et 25 à un rail 31 de manière que le courant transitoire I2 puisse s'écouler selon la direction Y qui est celle du rail 31, au moins dans la partie de celui-ci sur laquelle il est souhaité d'accentuer l'effet de chasse de l'arc. La ligne de courant principale est déviée à l'ouverture des contacts 10,11 vers les rails, de sorte que le courant principal I1 passe par le rail 32, l'arc et le rail 31. L'impulsion de courant I2 est injectée à un instant choisi par un organe de déclenchement 33 et, en passant dans la direction Y, induit un champ magnétique B2 qui soumet l'arc à un effort F2. Cet effort s'ajoute à l'effort F1 dû à la boude de courant principal I1 et l'arc est chassé plus rapidement vers le chambre d'extinction 28.

Le dispositif électrique décrit peut être à simple ou double coupure et il est applicable en basse, moyenne ou haute tension. L'impulsion de courant à haute fréquence est unique ou peut être constituée par un train d'impulsions. La source de courant est de tout type connu. Son énergie peut avantageusement provenir de la ligne de courant principale.

## Revendications

1. Procédé de soufflage d'un arc électrique de coupure apparaissant entre des contacts séparables d'un appareil électrique, ces contacts étant parcourus à l'état fermé par un courant principal (I1) et donnant naissance, lors d'une ouverture sous tension, à un arc qui s'étend entre les pièces de contact et/ou des pièces conductrices adjacentes conduisant à une chambre d'extinction, l'arc étant dirigé en début d'ouverture selon une direction principale,
***caractérisé par le fait* que**, dès l'ouverture des contacts, un courant transitoire (I2) transversal à la direction principale de l'arc est injecté dans l'un des contacts ou l'une des pièces conductrices, le courant transitoire injecté engendrant un champ magnétique local de soufflage de l'arc.

2. Procédé selon la revendication 1, **caractérisé par le fait que** le courant transitoire transversal (I2) est injecté sous forme d'impulsion de courant de forte énergie dès la naissance de l'arc, le début de l'impulsion étant déterminé à partir du déplacement du contact mobile ou de sa cause.

3. Procédé selon la revendication 1, **caractérisé par le fait que** le champ magnétique de soufflage créé par le courant transitoire transversal (I2) s'ajoute au champ magnétique d'autosoufflage créé par le courant principal (I1).

4. Dispositif de coupure comprenant au moins une ligne de courant à pièces conductrices portant des contacts séparables (10,11) et raccordant ces contacts à des bornes de connexion, et comprenant une chambre d'extinction d'arc (28) associée aux contacts séparables, lesquels contacts sont parcourus à l'état fermé par un courant principal (I1), tandis que l'ouverture sous tension des contacts donne naissance à un arc (A) qui s'étend entre les contacts et/ou leurs pièces conductrices porteuses et/ou des pièces conductrices adjacentes conduisant à la chambre d'extinction, l'arc étant dirigé en début d'ouverture selon une direction principale (X), ***caractérisé par le fait que*** l'une au moins des pièces conductrices (10,11,14,15) est reliée à une source de courant. (21) apte à injecter à la coupure un courant transitoire (I2) dans une zone proche de la surface du contact (10,11) ou de la pièce conductrice (14,15) qui le porte ou de la pièce conductrice adjacente, les liaisons de la pièce conductrice avec la source de courant étant propres à établir pour le courant transitoire dans la zone de surface une direction (Y) transversale à la direction principale (X).

5. Dispositif de coupure comprenant au moins une ligne de courant à pièces conductrices portant des contacts séparables (10,11) et raccordant ces contacts à des bornes de connexion, et comprenant une chambre d'extinction d'arc (28) associée aux contacts séparables, lesquels contacts sont parcourus à l'état fermé par un courant principal (11), tandis que l'ouverture sous tension des contacts donne naissance à un arc (A) qui s'étend entre les contacts (10,11) et/ou des rails conducteurs adjacents (31,32) conduisant à la chambre d'extinction pour s'étendre entre les rails selon une direction principale (X),
***caractérisé par le fait que*** l'un au moins des rails (31,32) est relié à une source de courant (21) apte à établir à la coupure un courant transitoire (I2), les liaisons du rail avec la source de courant étant telles que le courant transitoire est acheminé le long du rail pour engendrer un champ magnétique tendant à chasser l'arc vers la chambre de coupure.

6. Dispositif de coupure selon la revendication 5, **caractérisé par le fait que** le courant transitoire s'ajoute dans le rail au courant principal.

7. Dispositif de coupure selon la revendication 4 ou 5, **caractérisé par le fait que** la source de courant (21) est impulsionnelle et qu'il comprend un organe de déclenchement de l'impulsion (18,33) commandé en fonction du dépassement d'une valeur mécanique ou électrique associée à l'ouverture des contacts (10,11).

## Patentansprüche

1. Verfahren zur Löschung eines Schaltlichtbogens, der zwischen trennbaren Kontakten eines elektrischen Gerätes erscheint, wobei diese Kontakte im geschlossenen Zustand von einem Hauptstrom (11) durchflossen werden und bei einer Öffnung unter Spannung die Entstehung eines Bogens bewirken, der sich zwischen den Kontaktteilen und/oder benachbarten Leiterteilen erstreckt, die zu einer Löschkammer führen, wobei der Bogen zu Beginn der Öffnung entsprechend einer Hauptrichtung geführt wird, **dadurch gekennzeichnet, dass** sofort bei der Öffnung der Kontakte ein Einschwingstrom (12), der transversal zur Hauptrichtung des Bogens ist, in einen der Kontakte oder in eines der Leiterteile injiziert wird, wobei der injizierte Einschwingstrom ein lokales magnetisches Feld zur Bogenlöschung erzeugt.

2. Verfahren nach Anspruch 1, **dadurch gekennzeichnet, dass** der transversale Einschwingstrom (I2) in Form eines Stromimpulses mit hoher Energie injiziert wird, und dies sobald der Bogen entsteht, wobei der Beginn des Impulses anhand der Verschiebung des mobilen Kontaktes oder anhand seines Grunds bestimmt wird.

3. Verfahren nach Anspruch 1, **dadurch gekennzeichnet, dass** das magnetische Löschfeld, das vom transversalen Einschwingstrom (I2) erzeugt wird, zum magnetischen Feld der Selbstlöschung hinzukommt, das vom Hauptstrom (I1) erzeugt wird.

4. Abschaltvorrichtung, die mindestens eine Stromleitung mit Leiterteilen aufweist, die trennbare Kontakte (10, 11) tragen und die diese Kontakte an Anschlussklemmen anschließen, und die eine Kammer zur Löschung des Bogens (28) aufweist, die den trennbaren Kontakten zugeordnet ist, wobei diese Kontakte im geschlossenen Zustand von einem Hauptstrom (11) durchflossen werden, während die Öffnung unter Spannung der Kontakte die Entstehung eines Bogens (A) bewirkt, der sich zwischen den Kontakten und/oder ihren tragenden Leiterteilen und/oder benachbarten Leiterteilen erstreckt, die zur Löschkammer führen, wobei der Bogen zu Beginn der Öffnung entsprechend einer Hauptrichtung (X) geführt wird, **dadurch gekennzeichnet, dass** mindestens eines von den Leiterteilen (10, 11, 14, 15) an eine Stromquelle (21) angeschlossen ist, die fähig ist, bei der Abschaltung einen Einschwingstrom (I2) zu injizieren, und dies in einem Bereich unweit von der Oberfläche des Kontaktes (10, 11) oder des Leiterteils (14, 15), der ihn trägt, oder des benachbarten Leiterteils, wobei die Verbindungen des Leiterteils mit der Stromquelle geeignet ist, für den Einschwingstrom im Bereich der Oberfläche eine Richtung (Y) zu erzeugen, die transversal zu der Hauptrichtung (X) ist.

5. Abschaltvorrichtung, die mindestens eine Stromleitung mit Leiterteilen aufweist, die trennbare Kontakte (10, 11) tragen und die diese Kontakte an Anschlussklemmen anschließen, und die eine Kammer zur Löschung des Bogens (28) aufweist, die den trennbaren Kontakten zugeordnet ist, wobei diese Kontakte im geschlossenen Zustand von einem Hauptstrom (I1) durchflossen werden, während die Öffnung unter Spannung der Kontakte die Entstehung eines Bogens (A) bewirkt, der sich zwischen den Kontakten (10, 11) und/oder den benachbarten Leiterschienen (31, 32) erstreckt, die zur Löschkammer führen, um sich zwischen den Schienen entsprechend einer Hauptrichtung (X) zu erstrecken, **dadurch gekennzeichnet, dass** mindestens eine von den Schienen (31, 32) an eine Stromquelle (21) angeschlossen ist, die fähig ist, bei der Abschaltung einen Einschwingstrom (I2) herzustellen, wobei die Verbindungen der Schiene mit der Stromquelle derart sind, dass der Einschwingstrom der Schiene entlang geleitet wird, um ein magnetisches Feld zu erzeugen, das dazu tendiert, den Bogen zur Abschaltkammer zu vertreiben.

6. Abschaltvorrichtung nach Anspruch 5, **dadurch gekennzeichnet, dass** der Einschwingstrom in der Schiene zum Hauptstrom hinzukommt.

7. Abschaltvorrichtung nach Anspruch 4 oder 5, **dadurch gekennzeichnet, dass** die Stromquelle (21) impulsartig ist und dass die Vorrichtung ein Organ zur Auslösung des Impulses (18, 33) aufweist, das in Abhängigkeit von der Überschreitung eines mechanischen oder elektrischen Wertes gesteuert wird, der der Öffnung von den Kontakten (10, 11) zugeordnet ist.

## Claims

1. Process for blowing a current breaking electric arc appearing between separable contacts of an electrical appliance, these contacts being passed through in the contact-making state by a principal current and giving rise, when broken while live, to an arc which extends between the contact points and/or adjacent conductor parts leading to a quenching chamber, the arc being directed when the break in contact begins along a principal direction,
**characterised in that**, as soon as the contacts are broken, a transient current (I2) transverse to the principal direction of the arc is injected into one of the contacts or one of the conductor parts, the transient current injected generating a local magnetic arc blow field.

2. Process according to claim 1, **characterised in that** the transverse transient current (I2) is injected in the form of a high-energy current pulse as soon as the arc appears, the pulse start being set from the movement of the mobile contact or from its cause.

3. Process according to claim 1, **characterised in that** the magnetic blow field created by the transverse transient current (I2) is added to the auto-blowing magnetic field created by the principal current (I1).

4. Current-breaking device including at least one current line with conductor parts bearing separable contacts (10, 11) and connecting these contacts to connection terminals, and including a quenching chamber (28) associated with the separable contacts, which contacts are passed through in the contact-making state by a principal current (I1), whereas breaking the contacts while live gives rise to an arc (A) which extends between the contacts and/or their bearing conductor parts and/or adjacent conductor parts leading to the quenching chamber, the arc being directed when the contact break begins along a principal direction (X), **characterised in that** one at least of the conductor parts (10, 11, 14, 15) is connected to a current source (21) able to inject at the break a transient current (I2) into an area close to the surface of the contact (10, 11) or of the conductor part (14, 15) which carries it or of the adjacent conductor part, the connections of the conductor part with the current source being suitable to establish for the transient current in the surface area a direction (Y) transverse to the principal direction (X).

5. Current-breaking device including at least one current line with conductor parts bearing separable contacts (10, 11) and connecting these contacts to connection terminals, and including a quenching chamber (28) associated with the separable contacts, which contacts are passed through in the contact-making state by a principal current (I1), whereas breaking the contacts while live gives rise to an arc (A) which extends between the contacts (10, 11) and/or adjacent conductor rails (31, 32) leading to the quenching chamber so as to extend between the rails along a principal direction (X),
**characterised in that** one at least of the rails (31, 32) is connected to a current source (21) able to establish at break a transient current (I2), the connections of the rail with the current source being such that the transient current is taken along the rail to generate a magnetic field tending to drive the arc towards the cutoff chamber.

6. Current-breaking device according to claim 5, **characterised in that** the transient current is added in the rail to the principal current.

7. Current-breaking device according to claim 4 or 5, **characterised in that** the current source (21) is pulse-type and that it includes a pulse release component (18, 33) controlled as a function of the exceeding of a mechanical or electrical value associated with the breaking of the contacts (10, 11).
